# EUROPÄISCHE PATENTSCHRIFT

(11) **EP 1 715 767 B1**
(45) Veröffentlichungstag und Bekanntmachung des Hinweises auf die Patenterteilung: **27.06.2007**
(21) Anmeldenummer: 05700717.1
(22) Anmeldetag: 07.01.2005
(51) Int. Cl.: A24C 5/47

(54) **HERSTELLUNG VON FILTERZIGARETTEN AN EINER DOPPELBAHNIGEN FILTERANSETZMASCHINE**
PRODUCTION OF FILTER CIGARETTES ON A DOUBLE-STRIP FILTER POSITIONING MACHINE
PRODUCTION DE CIGARETTES A FILTRE SUR UNE MACHINE A IMPLANTER LES FILTRES, A DEUX VOIES

(30) Priorität: 09.02.2004 DE 102004006433
(43) Veröffentlichungstag der Anmeldung: 02.11.2006
(73) Patentinhaber: Hauni Maschinenbau Aktiengesellschaft, 21033 Hamburg (DE)
(72) Erfinder: BRASSE, Volkhardt, 20251 Hamburg (DE); ERDMANN, Thomas, 21029 Hamburg (DE); HANSEN, Volker, 22453 Hamburg (DE)
(74) Vertreter: Grebner, Christian Georg Rudolf
(86) Internationale Anmeldenummer: PCT/EP2005/000057
(87) Internationale Veröffentlichungsnummer: WO 2005/077211

(56) Entgegenhaltungen:
- EP-A- 0 895 724
- EP-A- 1 108 369
- DE-A1- 3 805 753
- DE-A1- 19 626 679
- US-A- 4 483 349

## Beschreibung

Die Erfindung betrifft ein Verfahren zur Herstellung von Filterzigaretten, wobei Tabakstöcke doppelter Länge in Tabakstöcke einfacher Länge geschnitten werden und zwischen diese jeweils ein Filterstopfen doppelter Länge eingebracht wird (siehe z.B. EP-A-0 895 724).

Aus der Offenlegungsschrift DE-A-196 26 679 ist eine Filteransetzmaschine für eine Zigarettenherstellungsmaschine sowie ein Verfahren zum Herstellen von Zigaretten bekannt, wobei doppeltlange Tabakstöcke einbahnig einer Schneideinrichtung zugeführt und geschnitten werden. Nach einer Spreizung werden doppelt lange Filterstäbe zwischen den längsaxial beabstandeten Tabakstöcken eingelegt. Die gebildeten Zigarette-Filter-Zigarette-Gruppen werden alternierend zwei übereinander angeordneten Belagapparaten zugeführt, mit Belagpapier versehen, gerollt und zu einer einreihigen Folge von Zigarette-Filter-Zigarette-Gruppen zusammengeführt und anschließend geschnitten.

Ausgehend von diesem Stand der Technik ist es Aufgabe der vorliegenden Erfindung, die Produktionsgeschwindigkeit und die Produktivität einer, insbesondere doppelbahnigen, Filteransetzmaschine zu erhöhen, wobei die Verschiebevorgänge von Rauchartikeln bzw. Rauchartikelkomponenten während des Herstellungsprozesses möglichst gering gehalten werden sollen.

Gelöst wird diese Aufgabe bei einem Verfahren zur Herstellung von Filterzigaretten, bei dem Tabakstöcke doppelter Länge in Tabakstöcke einfacher Länge geschnitten werden und zwischen diese jeweils ein Filterstopfen doppelter Länge eingebracht wird, dadurch, dass nachfolgend zwei separate Teilströme mit Tabakstock-Filterstopfen-Tabakstock-Gruppen gebildet werden und nebeneinander gefördert werden, dass bei jedem Teilstrom die doppeltlangen Filterstopfen mit den beiden Tabakstöcken einfacher Länge durch Umhüllen mittels eines Belagpapierblättchens verbunden werden und dass bei jedem Teilstrom durch einen darauf folgenden Trennungsschnitt durch die doppeltlangen Filterstopfen Zigaretten einfacher Gebrauchslänge entstehen.

Die Erfindung beruht auf dem Gedanken, dass an einer Filteransetzmaschine doppelt lange Tabakstöcke einbahnig einer Schneideinrichtung zugeführt und geschnitten werden und nach einer längsaxialen Spreizung der Tabakstöcke doppeltlange Filterstäbe zwischen die beabstandeten Tabakstöcke eingelegt werden. Danach werden die Zigarette-Filter-Zigarette-Gruppen längsaxial derart verschoben, dass jede zweite Gruppe aus der einreihigen Folge jeweils einem Teilstrom zugeordnet wird. Durch längsaxiale Verschiebung der Gruppen entstehen somit zwei nicht kämmende parallele Folgen von Gruppen. Die Gruppen bzw. Rauchartikelgruppen der beiden Teilströme werden anschließend jeweils einem Belagapparat zugeführt, so dass die Gruppen mit einem Belagpapier versehen werden und vom Belagpapier umrollt werden. Nach der Verbindung der Rauchartikelgruppen jedes Teilstroms mit dem Belagpapier werden die doppeltlangen Filterzigaretten in der Mitte der doppeltlangen Filterstopfen geschnitten, so dass Zigaretten einfacher Gebrauchslänge entstehen.

Durch das längsaxiale Verschieben wird der Teilungsabstand zwischen den Rauchartikelgruppen jedes Teilstroms verdoppelt. Dadurch wird ein sicheres Anheften eines Belagpapierblättchens an die gebildeten Zigaretten-Filter-Zigaretten-Gruppen ermöglicht. Es werden Fördertrommeln mit verringertem Teilungsabstand an einer Filteransetzmaschine eingesetzt, so dass insgesamt die Produktivität der Maschine gesteigert wird. Durch die Verdopplung des Teilungsabstandes im Bereich des Verbindens der Rauchartikelgruppen wird die Verarbeitungsgeschwindigkeit bzw. Herstellgeschwindigkeit von Filterzigaretten an der Filteransetzmaschine verdoppelt, da zweibahnig d.h. parallel nebeneinander, die einzelnen Verfahrensschritte ausgeführt werden. Daher wird durch das erfindungsgemäße Verfahren eine kleinbauende vierbahnige Filteransetzmaschine ermöglicht, die ein geringes Verfahrensrisiko und gleichzeitig eine hohe Produktionsleistung aufweist. Die Bildung der beiden Teilströme erst nach dem Einlegen des Filters führt insbesondere zu einem geringen Umbauaufwand bei einem Formatwechsel, so lange die Zigarettenlänge konstant bleibt.

Hierbei ist es von Vorteil, wenn die Teilströme durch längsaxiales Verschieben von Tabakstock-Filterstopfen-Tabakstock-Gruppen gebildet werden.

In einer vorteilhaften Weiterbildung des Verfahrens ist vorgesehen, dass aus den Zigaretten einfacher Gebrauchslänge der beiden Teilströme zwei Materialströme mit Zigaretten einfacher Gebrauchslänge gebildet werden. Die Bildung der beiden Materialströme entsteht durch einen zweiten längsaxialen Verschiebevorgang, wobei jeweils nur eine Zigarette eines Zigarettenpaares jeweils verschoben wird. Dadurch werden insgesamt zwei einreihige Materialströme mit jeweils Zigaretten einfacher Gebrauchslänge gebildet, die den halben queraxialen Abstand der Gruppen bzw. Artikel der vorangegangenen Teilströme aufweisen. Durch die beiden erfindungsgemäßen längsaxialen Schiebevorgänge der Rauchartikel auf den Förderorganen wird eine geringe Baulänge einer Filteransetzmaschine ermöglicht.

Insbesondere werden die beiden Materialströme durch längsaxiales Verschieben der innen liegenden bzw. benachbarten Zigaretten einfacher Gebrauchslänge der beiden Materialströme gebildet.

Bevorzugterweise werden die Artikel der Teilströme oder der Materialströme mit einem konstanten Teilungsabstand gefördert. Unter Teilungsabstand wird der queraxiale Abstand einer Artikelgruppe zur vorauseilenden oder nacheilenden Artikelgruppe verstanden.

Außerdem wird vorteilhafterweise vorgesehen, dass die Filterstopfen eines Teilstromes mit mindestens dem längsaxialen Abstand eines doppeltlangen Tabakstocks zu den Filterstopfen des anderen Teilstroms beabstandet werden. Dadurch überlagern sich nicht die Artikel der beiden Teilströme in kämmender Weise. Vielmehr sind die Teilströme voneinander separat.

Des Weiteren ist es bevorzugt, wenn die Tabakstock-Filterstopfen-Tabakstock-Gruppen der beiden Teilströme alternierend auf den Förderorganen angeordnet werden, so dass jede Aufnahme der Förderorgane nur eine Artikelgruppe aufnimmt.

Ferner ist es von Vorteil, dass die Zigaretten einfacher Gebrauchslänge beider Materialströme axial fluchtend auf den Förderorganen angeordnet werden.

Um die fertig hergestellten Zigaretten, beispielsweise nach ihrer Prüfung an entsprechenden Prüforganen, einer Verpackungsmaschine zuzuführen, ist vorgesehen, dass die Materialströme zu einem gemeinsamen Strom vereinigt werden.

Die Erfindung wird nachfolgend ohne Beschränkung des allgemeinen Erfindungsgedankens anhand eines Ausführungsbeispiels unter Bezugnahme auf die beigefügten schematischen Zeichnungen exemplarisch beschrieben, auf die im Übrigen bezüglich der Offenbarung aller im Text nicht näher erläuterten erfindungsgemäßen Einzelheiten ausdrücklich verwiesen wird. Es zeigen:
- Fig. 1: eine schematische Darstellung einer Trommelanordnung einer doppelbahnigen Filteransetzmaschine und
- Fig. 2: eine schematische Darstellung des Verfahrensablaufs gemäß der in Fig. 1 dargestellten Trommelanordnung.

In den folgenden Figuren sind jeweils gleiche oder gleichartige Elemente bzw. entsprechende Teile mit denselben Bezugsziffern versehen, so dass von einer entsprechenden erneuten Vorstellung abgesehen wird.

In Fig. 1 ist schematisch eine Trommelanordnung einer doppelbahnigen Filteransetzmaschine in der Vorderansicht dargestellt. Der entsprechende Verfahrensablauf ist schematisch in Fig. 2 entsprechend gezeigt.

Bei einer doppelbahnigen Filteransetzmaschine werden von einer hier nicht dargestellten Zigarettenstrangmaschine Tabakstöcke 10 doppelter Gebrauchslänge einer Filteransetzmaschine zugeführt. Die Zigarettenstrangmaschine kann sowohl im Einstrang- als auch im Doppelstrangverfahren arbeiten.

Bei der Filteransetzmaschine werden die einreihig geförderten Tabakstöcke 10 von einer Übernahmetrommel 11 an eine Fördertrommel 12 übergeben. Die Tabakstöcke 10 sind in Förderrichtung queraxial hintereinander in einer Reihe angeordnet (Fig. 2). Auf der Fördertrommel 12 wird der queraxiale Abstand der hintereinander angeordneten Tabakstöcke 10 reduziert, so dass bei der Übergabe von der Fördertrommel 12 an eine Schneidtrommel 13 der queraxiale Teilungsabstand zwischen den hintereinander angeordneten Tabakstöcken 10 doppelter Gebrauchslänge verringert ist. Gemäß der Erfindung weisen alle nachfolgenden Fördertrommeln für die Tabakstöcke einen verringerten queraxialen Abstand, d.h. Teilungsabstand, zwischen den Aufnahmemulden bzw. -nuten im Vergleich zu der Übernahmetrommel 11 auf.

Nach der Übergabe der Tabakstöcke 10 doppelter Gebrauchslänge werden die Tabakstöcke 10 auf der Schneidtrommel 13 mittels eines Schneidmessers 14 mittig geschnitten und anschließend an eine Spreiztrommel 15 übergeben. Auf der Spreiztrommel 15 werden die geschnittenen Tabakstöcke 40 einfacher Länge längsaxial auseinander gezogen und sind somit beabstandet. Anschließend werden die Tabakstöcke 40 einfacher Länge von der Spreiztrommel 15 an eine Fördertrommel 16 und nachfolgend an eine Zusammeristelltrommel 24 übergeben.

Weiterhin ist an der Filteransetzmaschine eine Filterzuführeinrichtung 21 vorgesehen, so dass mittels einer Einlegetrommel 35 für Filterstopfen 25 (Fig. 2) doppelter Gebrauchslänge die Filterstopfen 25 zwischen die längsaxial beabstandeten Tabakstöcke 40 eingebracht werden. Beispielsweise ist in der europäischen Patentanmeldung EP-A-1 374 706 eine Einrichtung zur Filterzuführung an einer Filteransetzmaschine aus zwei versetzt zueinander angeordneten Filtermagazinen beschrieben.

Nach dem Zusammenfügen der Tabakstock-Filterstopfen-Tabakstock-Gruppen auf der Zusammenstelltrommel 16 werden die Artikelgruppen an eine Schiebetrommel 17 übergeben, wobei jeder zweite Artikel der hintereinander angeordneten Artikelgruppen jeweils einem Teilstrom T1, T2 zugeführt bzw. zugeteilt wird. Hierbei entstehen aus dem einbahnig, queraxial hintereinander angeordneten Tabakstock-Filterstopfen-Tabakstock-Gruppen durch alternierendes längsaxiales Verschieben der entsprechenden Gruppen die beiden Teilströme T1, T2. Dazu sind die Schiebetrommel 17 und alle weiteren Förderorgane ungefähr doppelt so breit ausgebildet wie die Fördertrommeln für den einbahnigen Ausgangsstrom von der Übergabetrommel 11 bis zur Zusammenstelltrommel 16.

Nach der Aufteilung in zwei Teilströme T1, T2 werden die beiden separaten Teilströme T1, T2 an eine Fördertrommel 18 übergeben, wobei auf dieser Fördertrommel 18 die Artikel der beiden Teilströme parallel und nebeneinander transportiert werden. Hierbei sind die queraxialen Abstände zwischen den Artikeln jedes Teilstroms T1, T2 doppelt so groß wie die Abstände der zusammengestellten Artikelgruppen auf der Zusammenstelltrommel 16. Durch die längsaxiale Spreizung der Artikel auf der Schiebetrommel 17 wird ein ausreichender queraxialer Abstand zwischen den Artikeln jedes Teilstroms T1, T2 geschaffen, so dass in einem nachfolgenden Verfahrensschritt Belagpapierblättchen an die einzelnen Tabakstock-Filterstopfen-Tabakstock-Gruppen sicher angeheftet werden, ohne dass ein Belagpapierblättchen eine folgende Artikelgruppe des jeweiligen Teilstroms T1, T2 berührt.

Auf der Fördertrommel 18 sind die Artikel der beiden Teilströme T1, T2 alternierend in den Aufnahmemulden bzw. -nuten der Fördertrommel 18 angeordnet. Von der Fördertrommel 18 werden die Artikel der beiden Teilströme T1, T2 an eine Fördertrommel 19 übergeben, so dass zwei Belagapparaten 50, von denen nur einer dargestellt ist, Belagpapierblättchen 55 an die Artikel der beiden Teilströme T1, T2 angeheftet werden. Alternativ kann ein über beide Teilströme T1, T2 reichender Belagapparat mit zwei Papierläufen verwendet werden.

Nach der Übergabe der beiden Teilströme T1, T2 an eine nachfolgende Fördertrommel 20 werden die Artikel des Teilstroms T1 und des Teilstroms T2 vom angehefteten Belagpapierblättchen 55 umwickelt. Hierzu ist an der Fördertrommel 20 eine Rolleinrichtung 34 vorgesehen.

Im Anschluss daran werden die umwickelten Artikelgruppen der beiden Teilströme T1, T2 von der Fördertrommel 20 über eine weitere Fördertrommel 26 an eine Schneidtrommel 27 weitergefördert, an der eine Schneideinrichtung für die Filterstopfen beider Teilströme T1, T2 angeordnet ist. In der Ansichtsdarstellung von Fig. 1 ist nur ein Schneidmesser 28 für einen Teilstrom dargestellt.

Durch das separate Schneiden jedes Teilstroms T1, T2 mittels eines Schneidmessers werden die umwickelten Rauchartikelkomponenten über einen längeren Zeitraum sicher durchtrennt, da die Abnutzung bzw. der Verschleiß an den Schneidmessern (Bezugszeichen 28) durch das Vorsehen einer zweiten Schneideinrichtung im Gegensatz zu einer Schneideinrichtung für alle Rauchartikelgruppen verringert bzw. halbiert ist.

Im Anschluss an das Schneiden werden auf einer Fördertrommel 29 die geschnittenen Filterzigaretten gespreizt, so dass zwei parallele Reihen mit Filterzigaretten einfacher Gebrauchslänge entstehen. Hierbei werden die innenliegenden Filterzigaretten jedes Teilstroms T1, T2 jeweils längsaxial nach außen verschoben, so dass zwei Materialströme entstehen. Die Artikel bzw. Filterzigaretten jedes Materialsstroms jeder Reihe haben aufgrund der längsaxialen Verschiebung denselben Teilungsabstand wie die Tabakstöcke 10 auf der Fördertrommel 12. Nachfolgend werden die doppelreihigen Filterzigaretten über eine Fördertrommel 30 hier nicht dargestellten Prüfeinrichtungen für die Filterzigaretten zugestellt.

Über weitere Fördertrommeln 31, 32 werden die doppelreihig angeordneten Filterzigaretten an einer Wendeeinrichtung 33 zu einer Folge von hintereinander angeordneten Filterzigaretten einfacher Gebrauchslänge zusammengefügt.

### Bezugszeichenliste

- 10: doppeltlange Tabakstöcke
- 11: Übernahmetrommel
- 12: Fördertrommel
- 13: Schneidtrommel
- 14: Schneidmesser
- 15: Spreiztrommel
- 16: Fördertrommel
- 17: Schiebetrommel
- 18: Fördertrommel
- 19: Fördertrommel
- 20: Fördertrommel
- 21: Filterzuführeinrichtung
- 24: Zusammenstelltrommel
- 25: Filterstopfen
- 26: Fördertrommel
- 27: Schneidtrommel
- 28: Schneidmesser
- 29: Schiebetrommel
- 30: Fördertrommel
- 31: Fördertrommel
- 32: Fördertrommel
- 33: Wendeeinrichtung
- 34: Rolleinrichtung
- 35: Einlegetrommel
- 40: Tabakstöcke
- 50: Belageinrichtung
- 55: Belagpapierblättchen
- T1: Teilstrom
- T2: Teilstrom

## Patentansprüche

1. Verfahren zur Herstellung von Filterzigaretten, wobei Tabakstöcke (10) doppelter Länge in Tabakstöcke (40) einfacher Länge geschnitten werden und zwischen diese jeweils ein Filterstopfen (25) doppelter Länge eingebracht wird, **dadurch gekennzeichnet, dass** nachfolgend zwei separate Teilströme (T1, T2) mit Tabakstock-Filterstopfen-Tabakstock-Gruppen gebildet werden und nebeneinander gefördert werden, dass bei jedem Teilstrom (T1, T2) die doppelt langen Filterstopfen (25) mit den beiden Tabakstöcken (40) einfacher Länge durch Umhüllen mittels eines Belagpapierblättchens (55) verbunden werden und dass bei jedem Teilstrom (T1, T2) durch einen darauf folgenden Trennungsschnitt durch die doppeltlangen Filterstopfen (25) Zigaretten einfacher Gebrauchslänge entstehen.

2. Verfahren nach Anspruch 1, **dadurch gekennzeichnet, dass** die Teilströme (T1, T2) durch längsaxiales Verschieben von Tabakstock-Filterstopfen-Tabakstock-Gruppen gebildet werden.

3. Verfahren nach Anspruch 1 oder 2, **dadurch gekennzeichnet, dass** aus den Zigaretten einfacher Gebrauchslänge der beiden Teilströme (T1, T2) zwei Materialströme mit Zigaretten einfacher Gebrauchslänge gebildet werden.

4. Verfahren nach Anspruch 3, **dadurch gekennzeichnet, dass** die beiden Materialströme durch längsaxiales Verschieben der innen liegenden bzw. benachbarten Zigaretten einfacher Gebrauchslänge der beiden Teilströme (T1, T2) gebildet werden.

5. Verfahren nach einem oder mehreren der Ansprüche 1 bis 4, **dadurch gekennzeichnet, dass** die Artikel der Teilströme (T1, T2) oder der Materialströme mit einem konstanten Teilungsabstand gefördert werden.

6. Verfahren nach einem oder mehreren der Ansprüche 1 bis 5, **dadurch gekennzeichnet, dass** die Filterstopfen (25) eines Teilstroms (T1, T2) mit mindestens dem längsaxialen Abstand eines doppeltlangen Tabakstocks zu den Filterstopfen des anderen Teilstroms (T2, T1) beabstandet wird.

7. Verfahren nach einem oder mehreren der Ansprüche 1 bis 6, **dadurch gekennzeichnet, dass** die Tabakstock-Filterstopfen-Tabakstock-Gruppen der beiden Teilströme (T1, T2) alternierend auf den Förderorganen angeordnet werden.

8. Verfahren nach einem oder mehreren der Ansprüche 3 bis 7, **dadurch gekennzeichnet, dass** die Zigaretten einfacher Gebrauchslänge beider Materialströme axial fluchtend auf den Förderorganen angeordnet werden.

9. Verfahren nach einem oder mehreren der Ansprüche 3 bis 8, **dadurch gekennzeichnet, dass** die Materialströme zu einem Strom vereinigt werden.

## Claims

1. Method for producing filter cigarettes, in which tobacco strips (10) of double length are cut into tobacco strips (40) of single length and between these are inserted in each case a filter tip (25) of double length, **characterised in that** following this two separate partial streams (T1, T2) are formed with tobacco strip-filter tip-tobacco strip groups and are conveyed side-by-side, that in each partial stream (T1, T2) the double length filter tips (25) are joined to the two tobacco strips (40) of single length by enclosing them in a thin sheet of cover paper (55), and that in each partial stream (T1, T2) cigarettes of ready-for-use single length are formed by subsequently cutting and separating the double length filter tips (25).

2. Method according to claim 1, **characterised in that** the partial streams (T1, T2) are formed by longitudinal axial displacement of tobacco strip-filter tip-tobacco strip groups.

3. Method according to claim 1 or 2, **characterised in that** two material streams are formed with cigarettes of ready-for-use single length from the cigarettes of ready-for-use single length of the two partial streams (T1, T2).

4. Method according to claim 3, **characterised in that** the two material streams are formed by longitudinal axial displacement of the internally lying or adjacent cigarettes of ready-for-use single length of the two partial streams (T1, T2).

5. Method according to one or more of claims 1 to 4, **characterised in that** the articles of the partial streams (T1, T2) or of the material streams are conveyed at a constant separation interspacing.

6. Method according to one or more of claims 1 to 5, **characterised in that** the filter tips (25) of one of the partial streams (T1, T2) are spaced by at least the longitudinal axial interspacing of a double length tobacco strip from the filter tips of the other partial stream (T2, T1).

7. Method according to one or more of claims 1 to 6, **characterised in that** the tobacco strip-filter tip-tobacco strip groups of the two partial streams (T1, T2) are arranged alternately on the conveying devices.

8. Method according to one or more of claims 3 to 7, **characterised in that** the cigarettes of ready-for-use single length of both material streams are arranged axially aligned on the conveying devices.

9. Method according to one or more of claims 3 to 8, **characterised in that** the material streams are combined to form one stream.

## Revendications

1. Procédé de fabrication de cigarettes à filtre, dans lequel des bâtons de tabac (10) de double longueur sont découpés en bâtons de tabac (40) de simple longueur et un bouchon de filtre (25) de double longueur est introduit entre chacun de ceux-ci, **caractérisé en ce que** deux flux partiels séparés (T1, T2) sont ensuite formés avec des groupes bâton de tabac - bouchon de filtre - bâton de tabac et transportés côte à côte, **en ce que**, dans chaque flux partiel (T1, T2), les bouchons de filtre (25) de double longueur sont reliés aux deux bâtons de tabac (40) de longueur simple par enveloppement au moyen d'une feuille de papier (55) de recouvrement et **en ce que**, dans chaque flux partiel (T1, T2), par une coupe de séparation subséquente des bouchons de filtre (25) de double longueur, on produit des cigarettes de longueur utile simple.

2. Procédé selon la revendication 1, **caractérisé en ce que** les flux partiels (T1, T2) sont formés par déplacement axial longitudinal de groupes bâton de tabac - bouchon de filtre - bâton de tabac.

3. Procédé selon la revendication 1 ou 2, **caractérisé en ce qu'**à partir des cigarettes de longueur utile simple des deux flux partiels (T1, T2), on forme deux flux de produits avec des cigarettes de longueur utile simple.

4. Procédé selon la revendication 3, **caractérisé en ce que** les deux flux de produits sont formés par déplacement axial longitudinal des cigarettes en position intérieure ou voisines, de longueur utile simple des deux flux partiels (T1, T2).

5. Procédé selon une ou plusieurs des revendications 1 à 4, **caractérisé en ce que** les articles des flux partiels (T1, T2) ou des flux de produits sont transportés avec un écartement constant.

6. Procédé selon une ou plusieurs des revendications 1 à 5, **caractérisé en ce que** les bouchons de filtre (25) d'un flux partiel (T1, T2) sont espacés d'au moins la distance axiale longitudinale qui sépare un bâton de tabac de double longueur des bouchons de filtre de l'autre flux partiel (T2, T1).

7. Procédé selon une ou plusieurs des revendications 1 à 6, **caractérisé en ce que** les groupes bâton de tabac - bouchon de filtre - bâton de tabac des deux flux partiels (T1, T2) sont disposés en alternance sur les organes de transport.

8. Procédé selon une ou plusieurs des revendications 3 à 7, **caractérisé en ce que** les cigarettes de longueur utile simple des deux flux de produits sont disposées en alignement axial sur les organes de transport.

9. Procédé selon une ou plusieurs des revendications 3 à 8, **caractérisé en ce que** les flux de produits sont réunis en un flux unique.
